# EUROPÄISCHE PATENTSCHRIFT

(11) **EP 1 274 589 B1**
(45) Veröffentlichungstag und Bekanntmachung des Hinweises auf die Patenterteilung: **26.11.2003**
(21) Anmeldenummer: 01982130.5
(22) Anmeldetag: 19.09.2001
(51) Int. Cl.: B41N 7/00

(54) **HÜLSENANORDNUNG FÜR EINEN DRUCKZYLINDER**
JACKET ASSEMBLY FOR AN IMPRESSION CYLINDER
ENSEMBLE MANCHON POUR UN CYLINDRE D'IMPRESSION

(30) Priorität: 19.09.2000 DE 10046559
(43) Veröffentlichungstag der Anmeldung: 15.01.2003
(73) Patentinhaber: Akl Flexo Technik GmbH, 34414 Warburg (DE)
(72) Erfinder: VAN DE MEER, Ronald, 34414 Warburg (DE)
(74) Vertreter: Rasch, Michael
(86) Internationale Anmeldenummer: DE0103619
(87) Internationale Veröffentlichungsnummer: WO02024464

(56) Entgegenhaltungen:
- EP-A- 0 313 511
- EP-A- 0 452 184
- EP-A- 0 727 326

## Beschreibung

Die Erfindung betrifft eine Hülsenanordnung für einen Druckzylinder, bestehend aus einer auf einem Druckzylinder fixierbaren, steifen Innenhülse und einer auf die Innenhülse axial aufschiebbaren dünnwandigen Druckformhülse mit der druckenden Oberfläche.

In der Druckindustrie werden Druckformen bzw. Druckklischees auf die stählernen Druckzylinder von Druckmaschinen montiert. Die druckenden Flächen der Druckklischees sind insbesondere beim sog. Flexodruck erhaben, es sind i.a. kegelstumpfförmige Druckpunkte vorhanden, die sich durch die beim Druckvor gang auftretenden Kräfte elastisch verbreitern (sog. "Dot-gain"). Um diesen unerwünschten Effekt zu vermeiden, werden die Druckklischees nicht direkt auf den Druckzylindern befestigt, sondern es wird eine elastische bzw. kompressible Zwischenschicht vorgesehen, die sich beim Druckvorgang elastisch verformt und damit den Dot-gain, welcher zu Qualitätseinbußen des Druckes führen würde, verringert.

Herkömmlicherweise erfolgt die Herstellung bzw. Montage einer Druckform, die mittels einer Druckplatte hergestellt wird, folgendermaßen. Auf einer steifen Stützhülse aus Kunststoff oder Metall wird ein doppelseitig klebendes, kompressibles Schaumband aufgebracht, auf dem die Druckplatte fixiert wird. Die Montage der so gefertigten Druckform auf dem Druckzylinder erfolgt entweder direkt oder über Zwischenschaltung einer Adapterhülse unter Verwendung eines mittels Druckluft aus dem Inneren des Druckzylinders aufgebauten Luftpolsters.

Bei Verwendung einer Fotopolymerplatte wird auf einer steifen Stützhülse eine Leimschicht aufgebracht, auf der ein kompressibles Schaumtape spiralförmig aufgewickelt wird. Anschließend wird das Schaumtape auf das korrekte Außenmaß geschliffen und mit einer Haftungsschicht versehen. Die Fotopolymerschicht wird anschließend aufgebracht und durch Wärmeeinwirkung sowohl an der Stoßstelle, als auch auf dem Untergrund verschmolzen, wodurch eine nahtlose Druckform erzeugt wird. Die so gebildete Druckform wird auf gleiche Weise, wie oben beschrieben, auf dem Druckzylinder fixiert.

Die vorbekannten Verfahren haben folgende Nachteile.

Die herkömmliche Fertigung von Druckformen unter Verwendung dickwandiger Hülsen erfordert einen hohen Materialeinsatz sowie einen erheblichen Arbeitseinsatz bei der Fertigung. Dies wiederum führt zu einem großen Logistikaufwand beim Transport und der Lagerung der Druckformen. Im Fall von Beschädigungen bzw. Fehlern führt der hohe Produktionsaufwand zur erheblichen Wiederbeschaffungszeiten und damit zu einem erhöhten Risiko bei häufig auftretenden Druckaufträgen mit engem zeitlichen Rahmen.

Herkömmliche Druckformen haben aufgrund des hohen Gewichts schließlich eine erhebliche Empfindlichkeit gegenüber Schockeinwirkungen.

In der DE 695 08 184 ist eine Hülsenanordnung für einen Druckzylinder offenbart, der aus einer steifen Innenhülse (Zwischenhülse 12) und einer auf die Innenhülse axial aufschiebbaren dünnwandigen Druckformhülse (dünner Mantel 14) mit der druckenden Oberfläche (18) besteht. Diese Anordnung, also insbesondere die Anordnung der Zwischenhülsen soll dem Zweck dienen, einen verkleinerten Vorrat an metallischen Stützzylindern vorrätig zu halten. Diese vorbekannte Anordnung besteht also aus zwei zusammenpassenden starren Hülsen, wobei der äußere Mäntel mit dem Druckstock eine Einheit bildet.

Die Verwendung dünner Stützhülsen kann die obigen Probleme nicht beseitigen, da zur Sicherstellung einer guten Druckqualität eine kompressible Zwischenlage unterhalb des Druck klischees notwendig ist und daher zwischen Stützhülse und Druckklischee eine Schaumschicht mit großem Aufwand montiert werden muß.

Die EP-A-0 313 511 offenbart eine Hülsenanordnung, die dem Oberbegriff des Anspruchs 1 entspricht, bei der eine steife Innenhülse mit vierschichtigem Aufbau offenbart ist, auf die eine dünnwandige Druckformhülse (Druckkischee) aufgeschoben ist. Ferner offenbart die EP-A-0 727 326 und die EP-A-0 452 184 einstückige Druckhülsen, die auf einen Druckzylinder aufgeschoben werden, wobei auf deren Außenseite das Druckklischee befestigt ist. Dabei ist das Klischee fester Bestandteil der Hülse. Insbesondere bei der EP-A-0 727 326 ist die Druckhülse mit einem Klischee fest mit der darunter vorgesehenen Schicht verbunden. Nach der EP-A-0 452 184 ist das Klischee ebenfalls fest mit der darunter befindlichen Schicht verbunden.

Ausgehend vom Stand der Technik liegt der Erfindung die Aufgabe zugrunde, den Produktions-, Lagerungs- und Wiederbeschaffungsaufwand bei der Druckformherstellung zu reduzieren.

Erfindungsgemäß wird diese Aufgabe durch die in den Ansprüchen aufgeführten Merkmale gelöst.

Die wesentlichen Vorteile der Erfindung sind darin zu sehen, daß die erfindungsgemäß hergestellte Druckform aufgrund der sehr geringen Wandstärke weniger Materialeinsatz erfordert, wodurch die Herstellungskosten sinken. Aufgrund der Flexibilität der folienartigen Stützhülse ist es möglich, auf die herkömmlicherweise zwischen Stützhülse und Druckklischee vorgesehene kompressible Schaumlage zu verzichten, wodurch der mit der Herstellung dieser Schaumlage sehr beträchtliche Arbeitsaufwand entfallen kann. Die Kompressibilität des Gesamtsystems wird erfindungsgemäß dadurch bewirkt, daß auf der unterhalb der Folienhülse vorgesehenen Adapterhülse die kompressible Schicht fest vorhanden ist und aufgrund der Flexibilität der Folienhülse durch diese hindurch wirkt.

Durch die Erfindung ist es möglich, daß druckerseitig eine Anzahl von Schaumadapterhülsen mit unterschiedlichen Parametern (Durchmesser, Elastizität und Dicke der kompressiblen Schicht) vorrätig gehalten werden und lediglich die ohne kompressible Schicht gefertigte Druckform montiert werden muß.

Außerdem führt das geringere Gewicht der erfindungsgemäßen Druckformen dazu, daß der Transport und die Lagerung der Druckformen weniger aufwendig ist.

Die erfindungsgemäße Merkmalskombination erzielt vorteilhafterweise eine Materialeinsparung dadurch, daß die zur Vermeidung des Dot-gain erforderliche kompressible Schicht nicht Bestandteil des Druckformteils ist (wie beispielsweise bei der oben zitierten DE 695 08 184 der Fall ist) und daher der elastische Belag Teil der wieder verwendbaren Innenhülse ist. Aufgrund der extremen Flexibilität der Folienhülse wird die Kompressibilität der Zwischenschicht auf die druckende Oberfläche übertragen. Die eigentlich Druckform besteht bei der Erfindung nur noch aus der flexiblen Folienhülse mit der daran befestigten druckenden Oberfläche (Klischee), wobei aufgrund der hohen Flexibilität (der extremen Dünnwandigkeit) die Druckformhülse sehr stark verformbar ist und dadurch zur Lage-rung elypsenartig zusammengedrückt werden kann. Hierdurch ergeben sich gegenüber den herkömmlichen nicht in diesem Umfang verformbaren Hülsenanordnungen erhebliche Lagerungsvorteile (geringerer Platzbedarf, geringeres Gewicht). Die hohe Flexibilität ermöglicht auch einen vereinfachten Transport der erfindungsgemäßen Druckformhülsen, da kleinere Verpackungen gewählt werden können.

Die Erfindung wird nachfolgend unter Bezugnahme auf die beigefügten Zeichnungen näher erläutert. Dabei zeigt:
- Fig. 1:: eine erfindungsgemäße Hülsenanordnung bestehend aus einer Folienhülse nebst aufgebrachtem Druckklischee in Seitenansicht;
- Fig. 2:: eine Seitenansicht einer Hülsenanordnung mit Schaumbeschichtung.

In Fig. 1 ist eine erfindungsgemäße Druckformhülse dargestellt, die aus einer Folienhülse **12**, einer darauf aufgebrachten Haftschicht **14** sowie einem Druckklischee **16** besteht. Zur bes seren Erkennbarkeit ist die axiale Erstreckung der Haftschicht **14** und des Druckklischees **16** kürzer dargestellt, während es im allgemeinen genauso lang ist wie die Folienhülse **12**. Die Folienhülse **12** hat eine Wandstärke von höchstens 0,5 mm, vorzugsweise zwischen 0,15 mm und 0,35 mm und besonders bevorzugt zwischen 0,25 mm und 0,30 mm. Sie besteht vorzugsweise aus einem Kunststoff, könnte jedoch auch aus Metall oder anderen Materialien gefertigt sind, sofern diese nur ausreichend flexibel ist, also eine ausreichend geringe Steifigkeit aufweist. Insbesondere eignet sind Polyester als Hülsenmaterial. Die Folienhülse **12** kann auf der Außenseite mit in Axialrichtung verlaufenden Mikrorillen **18** versehen sein für die Ableitung von Luft zwischen der Folienhülse und dem Druckklischee bei der Herstellung der Druckform unter Verwendung von Fotopolymerfolien. Diese Mikrorillen 18 sind in Fig. 1 nur in einem kleinen Bereich angedeutet, diese sind in Wirklichkeit auf der gesamten Außenseite der Folienhülse **12** vorgesehen.

Ein erfindungsgemäßes Verfahren zur Herstellung einer Druckformhülse unter Verwendung der oben beschriebenen Folienhülse umfaßt folgende Schritte:
mindestens eine Vliesmatte, vorzugsweise aus Polyestervlies, wird um einen Formgebungszylinder und mittels eines Harzes, vorzugsweise Vinylesterharz, getränkt;
je nach Art des verwendeten Harzes wird mittels Wärme oder UV-Licht das Harz ausgehärtet;
eine das Druckklischee **16** bildende Fotopolymerfolie wird um die Folienhülse **12** gelegt und das System Folienhülse **12** und Druckklischee **16** unter Unterdruck oder Vakuum gesetzt, um die Luft zwischen der Folienhülse **12** und dem Druckklischee **16** über die gebildeten Mikrorillen **18** abzuleiten;
das Druckklischee **16** und die Folienhülse **12** werden unter Einwirkung erhöhter Temperatur miteinander verbacken, wobei die Stoßstelle der Fotopolymerfolie zur Bildung eines nahtlosen Fotopolymersleeves verschmolzen wird.

Anschließend steht eine Druckformhülse mit sehr geringer Wandstärke, geringer Steifigkeit und geringem Gewicht zur Verfügung, die auf einer Schaumadapterhülse montiert werden kann.

Dazu wird auf einem nicht dargestellten Druckzylinder mit Luftaustrittslöchern auf der Außenfläche die in Fig. 2 dargestellte Schaumadapterhülse **20** unter Ausbildung eines Luftpolsters zwischen Druckzylinder und Schaumadapterhülse **20** axial aufgeschoben. Die Schaumadapterhülse **20** umfaßt eine tragende Schicht **22**, auf deren Außenseite eine kompressible Schicht **24** aufgebracht ist. Die tragende Schicht **22** besteht normalerweise aus Kunststoff und hat eine Dicke von 3 bis 70 mm. Die auf der tragenden Schicht **22** fest aufgebrachte elastische Schicht **24** ist vorzugsweise eine Schaumstoffschicht, vor allem bestehend aus PU-Schaum und hat eine Dicke von 0,5 mm bis 3 mm.

Die Schaumadapterhülse **20** weist durchgehende Bohrungen **26** auf, die von der Innenseite der tragenden Schicht **22** aus durch die elastische Schicht **24** hindurchführen und dafür sorgen, daß im auf den (nicht dargestellten Druckzylinder) aufgeschobenem Zustand Druckluft aus dem Druckzylinderinneren zur Außenseite der Schaumadapterhülse **20** gelangen kann.

Anschließend erfolgt ein axiales Aufschieben der Druckformhülse **10** unter Ausnutzung eines sich ausbildenden Luftpolsters zwischen der elastischen Schicht **24** der Zwischenhülse **20** und der Folienhülse **12**.

Anschließend wird die Druckformhülse ausgerichtet und die Luftzufuhr abgestellt, womit die Montage der Druckformhülse **10** abgeschlossen ist.

Beim Flexodruckvorgang kann sich das Druckklischee über die dünne und flexible Folienhülse elastisch auf der kompressiblen Schicht der Schaumadapterhülse abstützen, wodurch eine hohe Druckqualität sichergestellt wird. Nach dem Beenden des Druckvorgangs kann die Druckformhülse wieder entfernt und ohne großen Aufwand zwischengelagert werden.

## Patentansprüche

1. Hülsenanordnung für einen Druckzylinder, bestehend aus einer auf einem Druckzylinder fixierbaren, steifen Innenhülse (20, 22) und einer auf die Innenhülse (20) axial aufschiebbaren dünnwandigen Druckformhülse (10) mit der druckenden Oberfläche (16), **dadurch gekennzeichnet, daß** die Innenhülse (22) außenseitig mit einer kompressiblen Schicht (24) versehen ist und die Druckformhülse (10) als flexible Folienhülse (12) mit einer Wandstärke von weniger als 0,5 mm ausgebildet ist, auf der die druckende Oberfläche (16) befestigt ist.

2. Hülsenanordnung nach Anspruch 1, **dadurch gekennzeichnet, daß** die Innenhülse (20) radiale Luftdurchlässe (26) am Umfang verteilt aufweist für den Durchtritt von Druckluft aus einem innenseitigen Druckzylinder zur Außenseite der Innenhülse (20) .

3. Hülsenanordnung nach Anspruch 1, **dadurch gekennzeichnet, daß** die Wandstärke der Folienhülse (12) zwischen 0,15 mm und 0,35 mm beträgt.

4. Hülsenanordnung nach Anspruch 1, **dadurch gekennzeichnet, daß** die Folienhülse (12) aus Naturfaser oder Kunststoff, vorzugsweise aus Polyester, besteht.

5. Hülsenanordnung nach Anspruch 1, **dadurch gekennzeichnet, daß** die Folienhülse (12) auf der Außenseite mit in Axialrichtung verlaufenden Mikrorillen (18) versehen ist.

6. Hülsenanordnung nach Anspruch 1, **dadurch gekennzeichnet, daß** die kompressible Schicht (24) der Innenhülse (20) eine Schaumstoffschicht, vorzugsweise aus PU-Schaum, ist.

7. Hülsenanordnung nach Anspruch 6, **dadurch gekennzeichnet, daß** die kompressible Schicht (24) eine Dicke von 0,5 mm bis 3 mm hat.

8. Verfahren zur Herstellung einer Druckformhülse unter Verwendung der Folienhülse (12) nach einem der Ansprüche 1 bis 7 sowie einer Druckplatte, **dadurch gekennzeichnet, daß**
(a) mindestens eine Vliesmatte um einen Formgebungszylinder gelegt und mittels eines Harzes getränkt wird;
(b) das Harz ausgehärtet wird;
(c) ein doppelseitiges Klebeband auf die derart gebildete Folienhülse (12) aufgebracht wird;
(d) die druckende Oberfläche auf dem Klebeband befestigt wird.

9. Verfahren zur Herstellung einer Druckformhülse (10) unter Verwendung der Folienhülse (12) nach einem der Ansprüche 1 bis 7 sowie einer Fotopolymerdruckform, **dadurch gekennzeichnet, daß**
(a) mindestens eine Vliesmatte um einen Formgebungszylinder gelegt und mittels eines Harzes getränkt wird;
(b) das Harz ausgehärtet wird;
(c) die gebildete Folienhülse (12) auf der Außenseite in Axialrichtung zur Ausbildung von Mikrorillen (18) geschliffen wird;
(d) die Fotopolymerdruckform um die Folienhülse (12) plaziert wird und zur Entfernung von Lufteinschlüssen unter Unterdruck oder Vakuum gesetzt wird;
(e) unter Einwirkung erhöhter Temperatur die Foto polymerdruckform beidendig zur Bildung einer nahtlosen Druckform verschmolzen wird.

10. Verfahren nach Anspruch 8 oder 9, **dadurch gekennzeichnet, daß** die Folienhülse (12) alternativ durch ein Spritzverfahren gebildet wird, bei dem ein Faser-Harz-Gemisch auf einen Formgebungszylinder gespritzt wird und das Gemisch anschließend ausgehärtet wird.

11. Verfahren zur Fixierung einer Druckformhülse auf einem Druckzylinder unter Verwendung der Hülsenanordnung nach Anspruch 1, mit folgenden Schritten:
(a) Bereitstellung eines Druckzylinders mit Luftaustrittslöchern auf der Umfangsfläche und Ausblasen von Druckluft durch die Luftaustrittslöcher;
(b) axiales Aufschieben der Innenhülse (20) unter Ausnutzung eines sich ausbildenden Luftpolsters zwischen Druckzylinder und Innenhülse (20);
(b) axiales Aufschieben einer Druckformhülse (10) unter Ausnutzung eines sich ausbildenden Luftpolsters zwischen der Innenhülse (20) und der Druckformhülse (10);
(c) Beenden des Druckluftaustritts nach dem Ausrichten der Druckformhülse (10).

## Claims

1. A printing cylinder sleeve assembly comprising a rigid inner sleeve (20, 22) affixable to a printing cylinder and a thin-walled plate sleeve (10) including the image surface (16) for axial mounting on said inner sleeve (20), **characterized in that** said inner sleeve (22) is provided on the outside with a compressible layer (24) and said plate sleeve (10) is configured as a flexible film sleeve (12) with a wall thickness less than 0.5 mm to which said image surface (16) is secured.

2. The sleeve assembly as set forth in claim 1, **characterized in that** said inner sleeve (20) comprises radial air passages (26) circumferentially distributed for the passage of compressed air from an inside printing cylinder to the outside of said inner sleeve (20).

3. The sleeve assembly as set forth in claim 1, **characterized in that** the wall thickness of said film sleeve (12) is in the range 0.15 mm to 0.35 mm.

4. The sleeve assembly as set forth in claim 1, **characterized in that** said film sleeve (12) is made of natural fiber or plastics, more particularly of polyester.

5. The sleeve assembly as set forth in claim 1, **characterized in that** said film sleeve (12) is provided on the outside with microgrooves (18) oriented axially.

6. The sleeve assembly as set forth in claim 1, **characterized in that** said compressible layer (24) of said foamed adapter sleeve (20) is a foamed layer, preferably of foamed PU.

7. The sleeve assembly as set forth in claim 6, **characterized in that** said compressible layer (24) is 0.5 mm to 3 mm thick.

8. A method for producing a plate sleeve in making use of said film sleeve (12) as set forth in any of the claims 1 to 7 as well as a plate comprising the steps:
(a) wrapping a molding cylinder with at least one non-woven mat, preferably of polyester non-woven and saturating said mat with a resin;
(b) curing said resin;
(c) wrapping said thus formed film sleeve (12) with stickyback tape;
(d) securing said image surface to said stickyback tape.

9. A method for producing a plate sleeve in making use of said film sleeve (12) as set forth in any of the claims 1 to 7 as well as a photopolymer plate comprising the steps:
(a) wrapping a molding cylinder with a non-woven mat and saturating said mat with a resin:
(b) curing said resin;
(c) grinding said molded film sleeve (12) on the outside axially to form microgrooves (18);
(d) wrapping said film sleeve (12) with the photopolymer plate and evacuating the system to remove any air inclusions;
(e) fusing both ends of said photopolymer plate at a high temperature to form a seamless plate.

10. The method as set forth in claim 8 or 9, **characterized in that** said film sleeve (12) is formed alternatively by said injection molding by injecting said fiber/resin blend on a molding cylinder and subsequently curing said blend.

11. A method for affixing a plate sleeve on a printing cylinder in making use of said sleeve assembly as set forth in claim 1 comprising the steps:
(a) Providing a printing cylinder circumferentially with air outlet holes and ejecting compressed air through said air outlet holes;
(b) axially mounting said inner sleeve (20) in making use of said air cushion forming between printing cylinder and inner sleeve (20);
(c) axially mounting a plate sleeve (10) in making use of said air cushion forming between inner sleeve (20) and plate sleeve 10;
(d) terminating compressed air ejection following registration of said plate sleeve (10).

## Revendications

1. Agencement de manchon pour un cylindre d'impression, constitué d'un manchon intérieur rigide (20, 22) qui peut être fixé sur un cylindre d'impression et d'un manchon de moule d'impression (10) à paroi mince qui peut être passé axialement sur le manchon intérieur (20) et qui présente la surface d'impression (16), **caractérisé en ce que** le manchon intérieur (22) est doté sur son côté extérieur d'une couche compressible (24) et **en ce que** le manchon de moule d'impression (10) qui présente la forme d'un manchon en feuille souple (12) d'une épaisseur de paroi inférieure à 0,5 mm sur lequel la surface d'impression (16) est fixée.

2. Agencement de manchon selon la revendication 1, **caractérisé en ce que** le manchon intérieur (20) présente des passages d'air (26) répartis à sa périphérie, pour le passage d'air comprimé qui provient d'un cylindre d'impression intérieur vers le côté extérieur du manchon intérieur (20).

3. Agencement de manchon selon la revendication 1, **caractérisé en ce que** l'épaisseur de la paroi du manchon en feuille (12) est comprise entre 0,15 mm et 0,35 mm.

4. Agencement de manchon selon la revendication 1, **caractérisé en ce que** le manchon en feuille (12) est constitué de fibres naturelles ou de matière synthétique, de préférence en polyester.

5. Agencement de manchon selon la revendication 1, **caractérisé en ce que** le manchon en feuille (12) est doté sur son côté extérieur de microrainures (18) qui s'étendent dans le sens axial.

6. Agencement de manchon selon la revendication 1, **caractérisé en ce que** la couche compressible (24) du manchon intérieur (20) est une couche de mousse, de préférence de mousse de PU.

7. Agencement de manchon selon la revendication 6, **caractérisé en ce que** la couche compressible (24) présente une épaisseur de 0,5 à 3 mm.

8. Procédé pour la fabrication d'un manchon de moule d'impression par recours au manchon en feuille (12) selon l'une des revendications 1 à 7, ainsi qu'à une plaque d'impression, **caractérisé en ce que**
(a) au moins un mat de feutre est placé sur un cylindre de façonnage et est imprégné d'une résine,
(b) la résine est durcie,
(c) une bande autocollante double face est appliquée sur le manchon en feuille (12) ainsi formé,
(d) la surface d'impression est fixée sur la bande adhésive.

9. Procédé pour la fabrication d'un manchon de moule d'impression (10) par recours au manchon en feuille (12) selon l'une des revendications 1 à 7, ainsi que d'un moule d'impression en photopolymère, **caractérisé en ce que**:
(a) au moins un mat de feutre est placé autour d'un cylindre de façonnage et est imprégné d'une résine,
(b) la résine est durcie,
(c) le manchon en feuille (12) ainsi formé est meulé sur son côté extérieur et dans la direction axiale pour former des microrainures (18),
(d) le moule d'impression en photopolymère est placé autour du manchon en feuille (12) et est placé sous dépression ou sous vide pour éliminer les inclusions d'air et
(e) le moule d'impression en photopolymère est fondu sous l'action d'une température élevée pour former un moule d'impression sans soudure.

10. Procédé selon la revendication 8 ou 9, **caractérisé en ce que** le manchon en feuille (12) est formé en variante par un procédé de projection dans lequel un mélange de fibres et de résine est projeté sur un cylindre de façonnage, le mélange étant ensuite durci.

11. Procédé pour la fixation d'un manchon de moule d'impression sur un cylindre d'impression par recours à l'agencement de manchon selon la revendication 1, lequel procédé présente les étapes qui consistent à:
(a) préparer un cylindre d'impression avec des trous de sortie d'air sur sa surface périphérique et expulsion d'air comprimé par les trous de sortie d'air,
(b) faire passer axialement le manchon intérieur (20) en utilisant un coussin d'air qui se forme entre le cylindre d'impression et le manchon intérieur (20),
(c) faire passer axialement un manchon de moule d'impression (10) en utilisant le coussin d'air qui se forme entre le manchon intérieur (20) et le manchon de moule d'impression (10) et
(d) interruption de la sortie d'air comprimé après redressement du manchon de moule d'impression (10).
